# FASCICULE DE BREVET EUROPEEN

(11) **EP 0 655 325 B1**
(45) Date de publication et mention de la délivrance du brevet: **01.10.1997**
(21) Numéro de dépôt: 94830522.2
(22) Date de dépôt: 31.10.1994
(51) Int. Cl.: B31B 3/26, B31B 3/72, B31B 1/74

(54) **Machine à assembler des boîtes en carton**
Maschine für das Zusammensetzen von Pappschachteln
Machine for assembling cardboard boxes

(30) Priorité: 05.11.1993 IT PT930018
(43) Date de publication de la demande: 31.05.1995
(73) Titulaire: Santini, Renzo, I-51030 Serravalle Pistoiese (Pistoia) (IT)
(72) Inventeur: Santini, Renzo, I-51030 Serravalle Pistoiese (Pistoia) (IT)
(74) Mandataire: Martini, Lazzaro

(56) Documents cités:
- WO-A-90/10535
- DE-C- 370 420
- US-A- 3 041 943

## Description

La présente invention concerne une machine à assembler quadrangulaire pour la fabrication de produits manufacturés creux en carton, spécialement boîtes.

Il est connu que, dans la fabrication des boîtes en carton, les machines dénommées "à coudre" quadrangulaires sont utilisées pour former les boîtes, à partir de carton découpé à l'emporte-pièce et rainé, et pour les coudre en correspondance des quattre coins au moyen d'un ruban thermosoudant à haute température. Pendant ladite phase de couture, la boîte en formation est placée entre une forme interne à la boîte et un élément en forme de pince, qui agit sur la boîte, de l'extérieur, de manière à la presser sur la forme jusqu'à ce qu'il se produise une adhésion maximale de la boîte à la forme. Les organes opérationnels de ces machines déjà connues sont asservis à un système de cames et arbres de distribution pilotés par un seul motoréducteur pour en obtenir l'entraînement, de manière à ce que à chaque tour de l'arbre de distribution portant les cames corresponde le traitement complet d'une boîte. Le réglage des parties interessées au changement de format des boîte est essentiellement de type mécanique, étant prévu l'aide de volants actionés manuellement par l'opérateur.

Mais la complexité du système mecanique de commande des organes opérationnels de ces machines à coudre déjà connues les rend de fabrication complexe et inadéquates aux nouvelles exigences de production, même pour ce qu'il concerne le réglage des parties de la machine interessées au changement des formats.

Les documents U.S-A- 3041943, DE-A-370420 ET WO-A-9010535 décrivent des machines pour assembler des boîtes en carton.

Le but principal de la presente invention est celui d'éliminer les inconvenients précités.
A ce résultat on est parvenu, conformément à l'invention, en adoptant l'idée de réaliser une machine ayant les caractéristiques décrites dans la revendication 1. D'autres moyens de réalisation sont l'objet des revendications dependantes.

Les avantages qui derivent de la présente invention consistent essentiellement en ce qu'il est possible de simplifier le système de commande des organes destinés au traitement des boîtes en formation, et l'adapter selon le programme aux exigences de production qui se presentent au fur et à mesure en relation au format des boîtes qu'on veut obtenir; qu'il est possible d'obtenir une plus grande production, plus flexible et d'une qualité meilleure par rapport aux machines traditionnelles, avec n'importe quel type adapté de carton et format de la boîte à réaliser; qu'une machine conformément à l'invention est de fabrication facile et fiable même après une longue periode de fonctionnement.

Ces avantages et caractéristiques de l'invention ainsi que d'autres seront plus et mieux compris de chaque homme du métier à la lumière de la description qui va suivre et à l'aide des dessins annexés donnés à titre d'exemple pratique de l'invention, mais à ne pas considérer dans le sens limitatif, où - la Fig. 1 représente schématiquement la vue en plan d'une machine à coudre quadrangulaire pour la formation de boîtes en carton conformément à l'invention; - la Fig. 2 représente schématiquement la vue de front de la machine de la Fig. 1; - la Fig. 3 représente schématiquement la vue latérale de la machine de la Fig.1.

Réduite à sa structure essentielle et on se référant aux figures des dessins annexés, une machine à coudre quadrangulaire pour la formation des boîtes en carton à partir d'une feuille en carton 1 opportunément découpée à l'emporte-pièce et rainée, conformément à l'invention comprenant des moyens pour alimenter la machine avec ladite feuille 1, une forme 7 supportée par une tige correspondante aussi appelée porteforme et destinée à être positionnée à l'intérieur de la boîte en formation, quatre têtes opératrices angulaires 10 avec des moyens d'entraînement correspondants pour presser et couper un ruban thermosoudant 12 à haute température apte à coudre, c'est-à-dire unir les coins de la boîte à former, des moyens pour l'entraînement de ladite forme 7, des moyens pour le réglage desdits moyens d'alimentation en relation au format de la feuille alimentée par eux, une unité centrale à microprocesseurs programmable - pour simplification non representée sur les figures des dessins annexés - pour la commande des moyens d'entraînement, d'alimentation et de réglage précités.

Conformément à l'invention selon la revendication 1, avantageusement et on se référant aux figures des dessins annexés, lesdits moyens pour l'alimentation de la machine avec les feuilles 1 en carton à façonner comprennent:
- un panneau horizontal 2 de support des feuilles en carton 1 chanfreinées, lequel est verticalement mobile, à commande, selon le programme, au moyen d'un système à chaînes latérales ou autre système mecanique equivalent au moyen d'un moteur électrique 200 asservi à ladite unité centrale, le long d'une direction horizontale de et vers un groupe de ventouses 3, lesquelles sont destinées à réaliser le prélevèment de chaque feuille à façonner et supportées par une barre horizontale réliée à un système à leviers 4 actionée par un cylindre réalisateur 5 pour permettre d'introduir une feuille 1 ainsi prélevée entre deux rouleaux d'entraînement opposés 100;
- un chariot 6 à structure télescopique, qui est actioné au moyen d'une courroie centrale par un moteur électrique 18 asservi à ladite unité centrale, pour faciliter l'avancement de la feuille 1 ainsi prélevée, jusqu'à un point d'arrêt prédeterminé, avec une course variable selon le programme en relation à son format, de manière à disposer la feuille 1 en position sous-jacente à la forme 7 pour permettre la couture par les têtes opératrices 10.

Conformément à l'invention, la courroie dudit chariot 6 est associée à un cylindre réalisateur 20 dont la tige est réliée à la même pour réaliser la tension correcte en relation à la longuer de la course effective du chariot 6.
Le réglage de la course effective dudit chariot 6, se réalise ou avec l'utilisation manuelle d'une poignée traditionnelle 19 ou bien au moyen d'un système automatique constitué par une vis à billes, laquelle est controlée par un moteur électrique avec encodeur et asservi à l'unité centrale à microprocesseurs, et passant dans un écrou solidaire à la partie mobile du chariot 6.

Conformément à l'invention et en référence à la figure 1 des dessins annexés, lesdits moyens d'entraînement des têtes opératrices 10 comprennent un cylindre réalisateur 11 pour chaque tête 10, lequel est asservi à ladite unité centrale pour en permettre l'entraînement, à commande, avec une course de longueur variable selon programme et en relation au format de la boîte à coudre, de et vers les coins de cette dernière.

Avantageusement et en référence à la Fig. 2 des dessins annexés, les moyens d'entraînement de ladite tige porteforme comprennent un corps fixe 9 à l'intérieur duquel est logée une courroie 90 actionée par un moteur 8 et réliée à la tige porteforme avec un élément en forme de bride 92: la tige porteforme étant pourvue d'éléments linéaires 93 de guidage coulissants sur chariots à billes 92, et ledit moteur électrique 8 étant du type sans balais et asservi à ladite unité centrale à microprocesseurs, pour obtenir à commande, selon programme, l'entraînement de la forme 7 de et vers la surface de travail des quatre têtes opératrices 10 qui pourvoient à la couture de la boîte avec le ruban thermosoudant 12, et avec une course de longuer et vitesse variables en relation au format de la boîte à coudre. Puisque la course de la tige porteforme est variable selon le programme, on peuvent être cousues boîtes de n'importe quelle hauteur.

Avantageusement ladite tige porteforme est en alliage leger extrudé.
Avantageusement et en référence à la Fig. 1 des dessins annexés, pour les réglages de changement de format on utilise quatre moteurs électriques 16, 17 asservis à ladite unité centrale. De ces moteurs, deux 16 sont réliés, par exemple avec des vis sans fin et écrous correspondantes, à la base de chaque tête opératrice 10, de manière à en provoquer, à commande programmée en relation au format de la feuille 1, l'entraînement dans le sens longitudinal de la machine. Les autres deux moteurs 17 sont réliés, par exemple de la même manière, à la base de chaque tête opératrice 10, de manière à en provoquer, à commande programmée en relation au format de la feuille 1, l'entraînement dans le sens transversal de la machine.
Ainsi, on règle, de manière automatique, selon le programme de ladite unité centrale, la position des têtes opératrices 10 soit dans le sens de la largeur que de la longueur des boîtes à former.
Il est aussi prévu un électro-frein 21 pour obtenir l'arrêt immédiat de la tige porteforme, et ainsi en empêcher l'entraînement spontané, dans le cas d'une coupure d'énergie électrique imprévue ou bien d'autres anomalies fonctionnelles.

Le fonctionement de la machine décrite est le suivant.
Une fois que l'opérateur a placé la pile de cartons chanfreinés 1 sur le panneaux 2, celle-ci vient se portér à un nivau utile pour permettre l'intervention des ventouses 3 lesquelles aspirent une feuille et ils l'inserent dans les rouleaux de traînement 100. A ce stade, la feuille, traînée au moyen du chariot 6, viens se portér en position sous-jacente à la forme 7, la quelle se baisse, à commande du moteur 8, jusqu'à se placer avec la propre base inférieure en correspondance de la portion centrale de la feuille, c'est-à-dire de la base interne de la boîte à former. A ce stade interviennent les quatre têtes opératrices 10, entraînées au moyens des cylindres 11 respectifs, lesquelles alimentent, pressent et coupent le ruban thermosoudant 12 arrétant et formant les coins de la boîte 13. A ce stade, on commande l'inversion du moteur 8 précité et la boîte est éloignée de la forme 7 au moyens de ressorts plats 14 traditionels ou au moyen d'un piston pneumatique 120 dont la tige est passante à l'intérieur de la tige porteforme précitée et avec l'extremité destinée à agir sur le fond de la boîte pour l'éloigner de la forme 7. Le produit fini tombe spontanément sur un ruban transporteur 15 sous-jacent lequel pourvoi à son éloignement definitif de la machine.

## Revendications

1. Machine à coudre quadrangulaire pour la fabrication de produits manufacturés creux en carton, spécialement de boîtes, à partir d'une feuille en carton (1) opportunément découpée à l'emporte pièce et rainée, comprenant des moyens pour alimenter la machine avec ladite feuille (1), une forme (7) supportée par une tige porteforme correspondante et destinée à être placée à l'intérieur de la boîte pendant sa formation, quatre têtes opératrices angulaires (10) avec des moyens d'entraînement horizontal centripète correspondants pour presser et couper un ruban thermosoudant (12) à haute température apte à coudre, c'est-à-dire unir, les coins de la boîte à former, des moyens pour l'entraînement de ladite forme (7), des moyens pour le réglage desdits moyens d'alimentation en relation au format de la feuille alimentée par eux, une unité centrale à microprocesseurs programmables pour la commande des moyens d'entraînement, d'alimentation et de réglage précités, **caractérisée en ce que**:
- lesdits moyens pour alimenter la machine avec les feuilles (1) en carton à façonner comprennent un panneau horizontal (2) de support des feuilles en carton (1) chanfreinées, asservi à un mouvement vertical entre une position de repos inférieure et un plan supérieur de charge des feuilles (1) et un chariot (6) à structure télescopique pour l'avancement des feuilles (1) ainsi alimentées de manière à les placer en position sous-jacente à la forme (7) pour en permettre la couture successive au moyen des têtes opératrices (10); le chariot (6) étant actionable avec une course variable en relation au format de chaque feuille (1) et étant associable à un cylindre réalisateur (20) dont la tige est reliée à la courroie du chariot (6) pour produire la tension correcte en relation à la longueur de la course effective du chariot (6);
- lesdits moyens d'entraînement comprennent un cylindre réalisateur (11) pour chaque tête (10) à déplacer avec une course de longueur variable;
- lesdits moyens de réglage de changement de format comprennent plusieurs moteurs électriques (16,17) asservis à ladite unité centrale et réliés à la base de chaque tête opératrice (10);
- la machine comprend des moyens pour régler la course opératrice du chariot (6).

2. Machine selon la revendication 1 caractérisée en ce que ledit panneau (2) est entraîné au moyen d'un moteur électrique (200) asservi à ladite unité centrale, de manière à tranférer chaque feuille (1) à façonner en position sous-jacente et opposée aux moyens à ventouse (3) aptes à réaliser le prélevement et la retenue, pour un temps prédeterminé, de la feuille (1).

3. Machine selon la revendication 2 caractérisée en ce que lesdites ventouses (3) sont supportées par une barre horizontale réliée à un système à levier (4) actioné par un cylindre réalisateur (5) pour permettre l'introduction de chaque feuille (1) entre deux rouleaux d'entraînement opposés correspondants (100).

4. Machine selon la revendication 1 caractérisée en ce que ledit chariot (6) est actioné au moyen d'une courroie centrale asservie à un moteur électrique (18) correspondant lequel est commandé par ladite unité centrale, de manière à faciliter l'avancement de la feuille (1) jusqu'au stade d'arrêt prédeterminé, avec une course variable selon le programme en relation à son format, et de manière à placer la feuille (1) en position sous-jacente à la forme pour en permettre la couture successive par les têtes opératrices (10).

5. Machine selon la revendication 1 caractérisée en ce que lesdits moyens de réglage comprennent une vis à billes, laquelle est controllée par un moteur électrique avec encodeur et asservi à l'unité centrale, et passant dans un écrou solidaire à la partie mobile du chariot (6).

6. Machine selon la revendication 1 caractérisée en ce que les moyens d'entraînement de ladite tige porteforme comprennent un corps creux fixe vertical (9) à l'intérieur duquel est logée une courroie (90) fermée à anneau, actionée par un moteur (8) et réliée à la tige portefome avec un élément à bride (92): la tige porteforme étant pourvue d'éléments lineaires (93) de guidage coulissants sur chariot à billes (92) et ledit moteur électrique (8) étant du type sans balais et asservi à ladite unité centrale à microprocesseurs, pour obtenir à commande, selon le programme, l'entraînement de la forme (7) de et vers la surface de travail des quatres têtes opératrices (10) qui pourvoient à la couture de la boîte avec le ruban thermosoudant (12), et avec une course de longueur et vitesse variable en relation au format de la boîte à coudre.

7. Machine selon la revendication 1 caractérisée en ce que ladite tige porteforme est en alliage léger extrudé.

8. Machine selon la revendication 1 caractérisé en ce qu'elle comprend quatre moteurs électriques (16,17) asservis à ladite unité centrale, dont deux (16) sont réliés avec des vis sans fin et les ecrous correspondants, à la base des têtes opératrices (10) correspondantes de manière à en provoquer, à commande programmée en relation au format de la feuille (1), le mouvement dans le sens longitudinal de la machine, et les autres deux moteurs (17) sont réliés, de la même manière, à la base de deux autres têtes opératrices (10), de manière à en provoquer, à commande programmée en relation au format de la feuille (1), le mouvement dans le sens transversal de la machine.

9. Machine selon la revendication 1 caractérisée en ce qu'elle comprend un électro-frein (21) pour obtenir l'arrêt immédiat de la tige porteforme, et ainsi en empêcher le mouvement spontané, dans le cas de coupure d'énergie électrique ou bien pour d'autres anomalies fonctionnelles.

10. Machine selon la revendication 1 caractérisée en ce que ladite tige porteforme est creuse.

11. Machine selon les revendications 1 et 10 caractérisée en ce qu'elle comprend des moyens pour l'extraction de la boîte cousue de la forme (7), avec un cylindre réalisateur 8120) dont la tige est passante à l'intérieur de ladite tige porteforme.

## Claims

1. Quadrangular sewing machine for the manufacture of hollow manufactured cardboard products, especially boxes, from a sheet of cardboard (1) opportunely cut out with a hollow punch and scored, comprising means for feeding the machine with the said sheet (1), a former (7) supported by a corresponding former-carrying rod and designed to be positioned inside the box during its formation, four angular operating heads (10) with corresponding centripetal horizontal drive means for pressing and cutting a heat-welding tape (12) at high temperature suitable for sewing, that is to say joining together, the corners of the box to be formed, means for driving the said former (7), means for adjusting the said feeding means in relation to the size of the sheet fed by them, a central unit with programmable microprocessors for controlling the aforementioned driving, feeding and adjustment means,
characterised in that
- the said means for feeding the machine with cardboard sheets (1) to be formed comprises a horizontal panel (2) for supporting the chamfered cardboard sheets (1), slaved to a vertical movement between a lower position of rest and an upper plane for the loading of sheets (1), and a carriage (6) with a telescopic structure for moving the sheets (1) thus fed forward so as to place them in a position underlying the former (7) so as to allow the successive sewing thereof by means of the operating heads (10); the carriage (6) being able to be actuated with a variable travel in relation to the size of each sheet (1) and being associable with an actuating cylinder (20), whose rod is connected to the belt of the carriage (6) in order to produce the correct tension in relation to the length of the actual travel of the carriage (6);
- the said drive means comprises an actuating cylinder (11) for each head (10) to be moved with a travel of variable length;
- the said adjustment means for changing size comprises several electric motors (16, 17) slaved to the said central unit and connected to the base of each operating head (10);
- the machine comprises means for adjusting the operating travel of the carriage (6).

2. Machine according to Claim 1, characterised in that the said panel (2) is driven by means of an electric motor (200) slaved to the said central unit, so as to transfer each sheet (1) to be formed into the underlying position and opposite sucker means (3) suitable for taking off and retaining the sheet (1) for a predetermined time.

3. Machine according to Claim 2, characterised in that the said suckers (3) are supported by a horizontal bar connected to a lever system (4) actuated by an actuating cylinder (5) for enabling each sheet (1) to be introduced between two corresponding opposite drive rollers (100).

4. Machine according to Claim 1, characterised in that the said carriage (6) is actuated by means of a central belt slaved to a corresponding electric motor (18) which is controlled by the said central unit, so as to facilitate the progress of the sheet (1) until the predetermined stop stage, with a travel which is variable according to the programme in relation to its size, and so as to place the sheet (1) in a position underlying the former in order to allow the successive sewing thereof by the operating heads (10).

5. Machine according to Claim 1, characterised in that the said adjustment means comprises a ballscrew, which is controlled by an electric motor with an encoder and slaved to the central unit, and passing through a nut fixed to the mobile part of the carriage (6).

6. Machine according to Claim 1, characterised in that the means of driving the said former-carrying rod comprises a vertical fixed hollow body (9) within which there is housed a belt closed with a link (90), actuated by a motor (8) and connected to the former-carrying rod with a flange element (92): the former-carrying rod being provided with linear guide elements (93) sliding on a ball-bearing carriage (92) and the said electric motor (8) being of the brushless type and slaved to the said central microprocessor unit, to obtain on command, depending on the program, the driving of the former (7) from and towards the working surface of the four operating heads (10) which provide for the sewing of the box with the heat-welding tape (12), and with a travel of variable length and speed in relation to the size of the box to be sewn.

7. Machine according to Claim 1, characterised in that the said former-carrying rod is made from a light extruded alloy.

8. Machine according to Claim 1, characterised in that it comprises four electric motors (16, 17) slaved to the said central unit, two of which (16) are connected, with endless screws and the corresponding nuts, to the base of the corresponding operating heads (10) so as to cause, by way of a programmed command related to the size of the sheet (1), the movement in the longitudinal direction of the machine, and the other two motors (17) are connected, in the same manner, to the base of two other operating heads (10), so as to cause, by way of a programmed command related to the size of the sheet (1), the movement in the transverse direction of the machine.

9. Machine according to Claim 1, characterised in that it comprises an electro-brake (21) for achieving the immediate stoppage of the former-carrying rod, and thereby preventing the spontaneous movement thereof, in the case of an electric power failure or other operating abnormalities.

10. Machine according to Claim 1, characterised in that the said former-carrying rod is hollow.

11. Machine according to Claims 1 and 10, characterised in that it comprises means for extracting the sewn box from the former (7), with an actuating cylinder (120) whose rod passes inside the said former-carrying rod.

## Patentansprüche

1. Viereck-Heftmaschine zur Herstellung von hohlen Karton-Produkten, insbesondere Schachteln, ausgehend von einem mit einer Stanzmaschine in geeigneter Weise zugeschnittenen und mit Rillen versehenen Karton-Blatt (1), wobei die Heftmaschine folgende Bestandteile umfaßt: Einrichtungen zum Zuführen des Karton-Blattes (1) zu der Heftmaschine, eine von einer entsprechenden Formtragstange getragene Form (7), die dazu bestimmt ist, im Inneren der Schachtel angeordnet zu werden, während diese ausgebildet wird, vier Winkel-Arbeitsköpfe (10) mit entsprechenden zentripetalen horizontalen Antriebseinrichtungen zum Andrücken und Heften eines bei hoher Temperatur wärmeschmelzenden Bandes (12), das zum Heften, d.h. zum Verbinden der Kanten der herzustellenden Schachtel geeignet ist, Antriebseinrichtungen für die Form (7), Einrichtungen zum Verstellen der Zuführeinrichtungen in Relation zum Format des von ihnen zugeführten Karton-Blattes, eine Zentraleinheit mit programmierbaren Mikroprozessoren zur Steuerung der genannten Antriebs-Zuführ- und Verstelleinrichtungen, dadurch **gekennzeichnet,** daß
- die Einrichtungen zum Zuführen der zu verarbeitenden Kartonblätter (1) zur Maschine eine horizontale Tragplatte (2) für die abgekanteten Kartonblätter (1) umfassen, die einer vertikalen Bewegung zwischen einer unteren Ruhelage und einer oberen Ladeebene für die Blätter (1) unterworfen ist, sowie einen Teleskop-Schlitten (6) für die Vorwärtsbewegung der derart zugeführten Blätter (1) in der Weise, daß sie in einer unmittelbar unterhalb der Form (7) befindlichen Position angeordnet werden, um hierdurch das nachfolgende Heften mit Hilfe der Arbeitsköpfe (10) zu ermöglichen, wobei der Schlitten (6) in Abhängigkeit vom Format eines jeden Blattes (1) mit veränderbarer Bewegungsbahn betätigbar ist, und einem Betätigungszylinder (20) zugeordnet werden kann, dessen Kolbenstange mit dem Treibriemen des Schlittens (6) verbunden ist, um die richtige Spannung in Bezug auf die Länge der effektiven Bewegungsbahn des Schlittens (6) zu erzeugen,
- daß die Antriebsmittel einen Betätigungszylinder (11) für jeden Kopf (10) umfassen, der mit einer Bewegungsbahn mit veränderbarer Länge verschiebbar ist,
- daß die Verstelleinrichtungen für die Formatänderung mehrere Elektromotore (16, 17) umfassen, die von der Zentraleinheit gesteuert werden und mit der Basis eines jeden Arbeitskopfes (10) verbunden sind, und
- daß die Maschine Einrichtungen zum Verstellen der Arbeitsbahn des Schlittens (6) umfaßt.

2. Maschine nach Anspruch 1, dadurch **gekennzeichnet,** daß die Platte (2) mit Hilfe eines Elektromotors (200) angetrieben wird, der von der Zentraleinheit in der Weise angesteuert wird, daß jedes zu bearbeitende Blatt (1) in eine Position unmittelbar unter und gegenüber von Ansaugeinrichtungen (3) übertragen wird, die geeignet sind, das Anheben und Festhalten des Blattes (1) für eine vorbestimmte Zeitspanne durchzuführen.

3. Maschine nach Anspruch 2, dadurch **gekennzeichnet,** daß die Ansaugeinrichtungen (3) von einer horizontalen Stange getragen werden, die mit einem Hebelsystem (4) verbunden ist, das von einem Betätigungszylinder (5) betätigt wird, um das Einführen eines jeden Blattes (1) zwischen zwei entsprechende, einander gegenüberliegende Antriebswalzen (100) durchzuführen.

4. Maschine nach Anspruch 1, dadurch **gekennzeichnet,** daß der Schlitten (6) mit Hilfe eines zentralen Treibriemens betätigt wird, der von einem entsprechenden Elektromotor (18) angetrieben wird, der von der Zentraleinheit in der Weise gesteuert wird, daß das Vorwärtsbewegen des Blattes (1) bis zu einem vorbestimmten Haltepunkt mit einer veränderlichen Bewegungsbahn gemäß einem auf sein Format bezogenen Programm ermöglicht wird und in der Weise, daß das Blatt (1) in einer unmittelbar unter der Form befindlichen Position plaziert wird, um dadurch das nachfolgende Heften durch die Arbeitsköpfe (10) zu ermöglichen.

5. Maschine nach Anspruch 1, dadurch **gekennzeichnet,** daß die Verstelleinrichtungen eine Kugelumlaufspindel umfassen, die von einem Elektromotor mit einem Kodierer angetrieben und durch die Zentraleinheit gesteuert wird und die durch eine Mutter hindurch verläuft, die mit dem beweglichen Teil des Schlittens (6) fest verbunden ist.

6. Maschine nach Anspruch 1, dadurch **gekennzeichnet,** daß die Antriebseinrichtungen für die Formtragstange einen feststehenden vertikalen Hohlkörper (9) umfassen, in dessen Innerem ein ringförmig geschlossener Treibriemen (90) untergebracht ist, der von einem Motor (8) angetrieben wird und mit der Tragformstange über ein Verbindungselement (92) verbunden ist, wobei die Tragformstange mit linearen Führungselementen (93) versehen ist, die auf einem Kugelschlitten (92) gleiten und wobei es sich bei dem Elektromotor (8) um einen bürstenlosen Motor handelt, der von der besagten Zentraleinheit mit Mikroprozessoren gesteuert wird um gemäß dem Programm auf Befehl einen Antrieb der Form (7) von und zu der Arbeitsoberfläche der vier Arbeitsköpfe (10) zu erhalten, die das Heften der Schachtel mit dem wärmeschmelzenden Band (12) durchführen, und mit einer Bewegungsbahn mit veränderbarer Länge und Geschwindigkeit in Abhängigkeit vom Format der zu heftenden Schachtel.

7. Maschine nach Anspruch 1, dadurch **gekennzeichnet,** daß die Formtragestange aus einer leichten extrudierten Legierung besteht.

8. Maschine nach Anspruch 1, dadurch **gekennzeichnet,** daß sie vier Elektromotoren (16, 17) umfaßt, die von der Zentraleinheit gesteuert werden, und von denen zwei (16) mit Gewindespindeln und den entsprechenden Muttern an der Basis der entsprechenden Arbeitsköpfe (10) in der Weise verbunden sind, daß auf einem programmierten Steuerbefehl in Abhängigkeit vom Format des Blattes (1) die Bewegung in Längsrichtung der Maschine erfolgt und von denen die beiden anderen Motoren (17) in der gleichen Weise mit der Basis der beiden anderen Arbeitsköpfe (10) in der Weise verbunden sind, daß auf einen programmierten Steuerbefehl in Abhängigkeit vom Format des Blattes (1) eine Bewegung in Querrichtung der Maschine erfolgt.

9. Maschine nach Anspruch 1, dadurch **gekennzeichnet,** daß sie eine Elektrobremse (21) zum augenblicklichen Anhalten der Formtragstange umfaßt, die auch dazu dient, eine spontane Bewegung im Fall einer Unterbrechung der Zufuhr elektrischer Energie oder bei anderen Funktionsstörungen zu verhindern.

10. Maschine nach Anspruch 1, dadurch **gekennzeichnet,** daß die Formtragstange hohl ist.

11. Maschine nach Anspruch 1 und 10, dadurch **gekennzeichnet,** daß sie Mittel zum Abziehen der gehefteten Schachtel von der Form (7) mit einem Antriebszylinder (120) umfaßt, dessen Kolbenstange im Inneren der Formtragstange verläuft.
